# EUROPÄISCHE PATENTSCHRIFT

(11) **EP 1 782 017 B1**
(45) Veröffentlichungstag und Bekanntmachung des Hinweises auf die Patenterteilung: **10.12.2008**
(21) Anmeldenummer: 04738108.2
(22) Anmeldetag: 23.07.2004
(51) Int. Cl.: F42B 8/02, F42B 12/40, F42B 12/46

(54) **BERSTGESCHOSS**
BURSTING PROJECTILE
MUNITION A ECLATEMENT

(43) Veröffentlichungstag der Anmeldung: 09.05.2007
(73) Patentinhaber: RUAG Ammotec, 3602 Thun (CH)
(72) Erfinder: ROSENKRANZ, Felix, CH-6460 Altdorf (CH)
(74) Vertreter: Frauenknecht, Alois J.
(86) Internationale Anmeldenummer: PCT/CH2004/000468
(87) Internationale Veröffentlichungsnummer: WO 2006/007738

(56) Entgegenhaltungen:
- DE-U1- 8 909 166
- FR-A- 2 762 385
- US-A- 3 791 303
- US-A- 4 686 905
- US-A- 4 895 076

## Beschreibung

Die vorliegende Erfindung bezieht sich auf eine Patrone nach dem Oberbegriff des Patentanspruchs 1, wie in Dokument US4895076 A beschrieben.

Im Zusammenhang mit Demonstrationen, Sachbeschädigungen und Überfällen ist der Einsatz der Mittel durch die Ordnungs- oder Interventionskräfte situativ und angemessen zu wählen. Nach diesem Grundsatz wurden beispielsweise Hohlkörper wie Gummibälle, die mit Farbstoffen und/oder Tränen verursachenden Flüssigkeiten gefüllt sind aus Leuchtpistolen und dergleichen auf aggressive Demonstranten abgefeuert.

Die Zielgenauigkeit und Reichweite solcher Geschosse hat sich aber als ungenügend erwiesen, so dass diese meist nicht über das Versuchsstadium hinaus zur Anwendung gelangten. Dementsprechend werden von den Ordnungskräften heute immer noch Wasserwerfer und Gummiknüppel eingesetzt, was der Mobilität und dem Reaktionsvermögen von meist trainierten und gut instruierten Randalierern nicht angepasst ist.

Es ist daher Aufgabe der Erfindung ein patroniertes Geschoss zu schaffen, das von an sich bekannten und bereits bei den Ordnungs- und/oder Interventionskräften vorhandenen Waffen abfeuerbar ist. Die Wirkung des Geschosses soll einerseits auf der Impulsabgabe im Ziel (Schlagwirkung) und anderseits auf einer nachhaltigen, Stoff-Einwirkung (chemisch/physikalischen Reaktion) beruhen, welche den Angreifer an einer Gegenwehr hindert, eine Festnahme ermöglicht oder zur Flucht zwingt. Die Zielgenauigkeit muss derart hoch sein, dass mit einem Erstschuss auch in einer Entfernung von 20 m ein anvisiertes Körperteil an einem Menschen sicher getroffen wird. Das zu Einsatz gelangende Geschoss darf an Personen zu keinen grösseren Hautverletzungen oder gar Knochenbrüchen führen. Ebenfalls soll das Geschoss gegen grössere Tiere erfolgreich einsetzbar sein.

Diese Aufgabe ist durch die Merkmale des Anspruchs 1 gelöst.

Der im Patentanspruch genannte Impulskörper erfährt durch seine zentral eingelagerte Treibladung eine hohe koaxiale Beschleunigung und überträgt diese als Abschussenergie achsparallel auf das mit ihm in Kontakt stehende Geschoss. Im taktischen Einsatz ist die Auftreffenergiedichte (Flächendichte) im Ziel derart hoch, dass eine von einem 40 mm Geschoss unvorbereitet getroffene Person, auch in einem Abstand zum Schützen von über 20 m Schmerzen erleidet und stark irritiert ist. Der beim Aufprall des Geschosses austretende Wirkstoff, beispielsweise verdünntes Capsaicin setzt die Person kurzzeitig ausser Gefecht, so dass eine Gegenwehr meist nicht mehr erfolgen kann.

Der Erfindungsgenstand lässt sich in weiten Grenzen an vorhandene Waffensystem anpassen; er kann insbesondere über Aufsatz- oder Zusatzrohre an Ordonnanzgewehren und Granatpistolen sicher abgefeuert werden.

In nachfolgenden abhängigen Ansprüchen sind Weiterbildungen des Erfindungsgegenstands beschrieben.

Durch Führungsmittel wie Führungsbänder lässt sich in entsprechenden Waffen am Geschoss ein Drall erzeugen, der diesem eine Stabilisierung und in der Folge eine erhöhte Zielgenauigkeit verschafft, Anspruch 2.

Durch den Einsatz eines Impulskörpers nach Anspruch 3 und damit durch eine mittelbare Übertragung der Energie der Treibladung erhöht sich die Zielgenaugikeit beträchtlich.

Das in Anspruch 4 genannte Verhältnis der Treibladung von Durchmesser zu Länge ergibt nochmals eine Steigerung der endballistischen Leistung und der Zielgenauigkeit.- Dies insbesondere im Vergleich mit Ladungen deren Durchmesser grösser ist als deren Länge.

Durch die Kontaktierung des Impulskörpers mit einem Teil des Geschosses, einem sogenannten Treiberstutzen entsteht eine ideale Impulsübergabe; Anspruch 5.

Radiale Seitenführungen am Heckteil des Geschosses, Anspruch 6, die in der Patrone anliegen, gewährleisten einen zur Mittelachse des Rohres symmetrisch verlaufenden Abschuss.

Mittels einer elastischen Dichtung lassen sich das Heckteil und das Frontteil des Geschosses gasdicht verbinden; vgl. Anspruch 7.

Die in Anspruch 8 genannten Sollbruchstellen verbessern das Berstverhalten des Frontteils des Geschosses.

Eine Kugelkalotte 15 mit einem äusseren Radius von wenigstens 150 mm verhindert Augenverletzungen und oder Punktbelastungen im Ziel, die zu Verletzungen der Haut oder von Organen führen könnten, Anspruch 9.

Eine weitere Verbesserung erfährt das Geschoss durch Ausnehmungen im Bereich der Kugelkalotte nach Anspruch 10 in seiner Durchbiegefähigkeit am Ziel, was zusätzlich auch dessen Berstverhalten verbessert.

Eine Ausführung des Frontteils des Geschosses in EPDM (Äthylen-Propylen-Dien-Kautschuk) ergibt ein beim Auftreffen auch auf weiche Ziele ein elastisches Verhalten. Damit reduziert sich die am Ziel belegte Energiedichte (Energie pro Flächeneinheit), wobei gleichzeitig die Knickbelastung des Materials vergrössert wird, so dass dessen gewünschtes Bersten sicher erfolgt; Anspruch 11.

Durch das Einbringen nicht letaler Wirk- und/oder Markierstoffe in das Geschoss kann dessen Einsatz situativ optimiert werden, d.h. durch die Bereitstellung von Geschossen mit unterschiedlicher Füllung lässt sich die Wirkung im Ziel optimal planen und realisieren. Siehe Anspruch 12.

Nachfolgend werden an Hand von Zeichnungen Ausführungsbeispiele der Erfindung erläutert.

Es zeigen, in vergrösserter Darstellung:
- Fig. 1: ein patroniertes Geschoss in einem angedeuteten Abschussrohr, in Schnittdarstellung,
- Fig. 2: das Geschoss Fig. 1 in Draufsicht,
- Fig. 3: die Ausgestaltung des Heckteils des Geschosses in einer Perspektivansicht,
- Fig. 4: das Frontteil, das Gegenstück zum Geschossteil Fig. 3,
- Fig. 5: eine Perspektivansicht von links, in das innere und auf das Frontteil und
- Fig. 6: das vollständige Geschoss beim Aufprall im Ziel mit seiner Streu- und oder Sprühwirkung.

In Figur 1 ist eine patroniertes Geschoss mit 1 bezeichnet. Es ist in ein vereinfacht dargestelltes Rohr 30 (Lauf) einer konventionellen Waffe eingesetzt. Ein nicht eingezeichneter Zündstift schlägt auf ein Zündelement 3 im Boden einer Patronenhülse 2, die einen Zündkanal 3' aufweist, welcher mit einer zentral in einem Impulskörper 4 angeordneten Treibladung 6 in Wirkverbindung steht.

Der Impulskörper 4 ist kolbenartig ausgebildet und besteht aus einem handelsüblichen Polyacetal-Kunststoff (Polyoxymethylen = POM). Die Treibladung 6 ist in einem zylindrischen Hohlraum 5 eingefüllt, dessen Länge 1 grösser ist als der Durchmesser d. Eine brennbare mechanische Abdeckung 7 (Folie) wirkt als mechanische und als Feuchtigkeitssperre sowie gleichzeitig als Zündverteiler auf der Stirnfläche der Treibladung. Der Impulskörper 4 besitzt, in Abschussrichtung A betrachtet, in seiner Stirnfläche Aussparungen 8, die der Gewichtsoptimierung, bzw. zur Gewichtsreduktion dienen. Auf der gleichen Stirnfläche liegt ein Treiberstutzen 12 auf, welcher Bestandteil des Heckteils 9 eines Geschosses ist. Ein Frontteil 10 verschliesst das Geschoss und begrenzt einen Hohlraum, der in Abschussrichtung A gesehen, mit einem Wirkstoff 17 gefüllt ist. Ein Verschlusszapfen 14 bildet die heckseitige Sperre in diesem Hohlraum und dient dem Gewichtsausgleich, d.h. durch dessen Dimensionierung und Materialwahl lässt sich der Massenschwerpunkt des Geschosses einstellen.

Einstückig am Heckteil 9 ist eine dünnwandige Seitenführung 11 vorhanden, die formschlüssig am inneren Zylindermantel 2a anliegt und nach der Impulsübertragung auf die Teile 9 und 10 deren achsparallele Führung übernimmt. Der eingeschlossene Hohlraum 13 sowie der Luftraum 11a werden bei der Impulsübertragung etwas komprimiert, da der Treiberstutzen 12 nachgiebig ist; was den Formschluss der Seitenführung 11 erhöht.

Frontseitig ist das Teil 10 als Kugelkalotte 15 ausgebildet; der Radius R an deren bombierten Oberfläche beträgt 155 mm. Zentriert und radial gesichert gegen Verdrehungen ist das Frontteil 10 durch äussere Stege 9' bzw. innere - Stege 9" welche aus dem Heckteil 9 ragen.

Das Geschoss wird durch Züge 31 im Rohr 30 drallstabillisiert. Hierzu schneiden sich die Züge 31 in ein radial abstehendes Führungsmittel, einen Führungsring 18, ein. Bei einer typischen Abschussgeschwindigkeit v₀ von 55 m/s entsteht ein Anfangsdrall von 45 Umdrehungen pro Sekunde.

Die Draufsicht Fig. 2 zeigt wiederum die Patronenhülse 2, den Führungsring 18 sowie das frontseitige Geschossteil 10, mit schlitzartigen Ausnehmungen 16 und Entsteifungen 20 in den Teilen 10 und 15.

Die Ausgestaltung des Heckteils 9 ist der Fig. 3 und des Frontteils 10 der Fig. 4 zu entnehmen:

In Fig. 3 ist eine relativ Breite Dichtlippe 9a ersichtlich, welche die inneren Stege 9" überragt und auf dem Innenraum 10a, Fig. 5, des Frontteils 10 kraftschlüssig aufliegt und den Innenraum für den Wirkstoff 17 radial abdichtet. Zudem ist die keilförmige Ausgestaltung der äusseren Stege 9' ersichtlich, welche der schlupffreien Drallübertragung vom Heckteil 9 auf das Frontteil 10 dienen.

Die schlitzartigen Ausnehmungen Fig. 4 und Fig. 5 weisen einen hohen Kerbfaktor auf und platzen beim Aufprall auf ein Ziel Z, Fig. 6, sofort auf (Sollbruchstellen) und setzen dabei auf Grund des sich bildenden hydraulischen Drucks den Wirkstoff 17 frei, so dass sich in unmittelbarer Nähe aber auch in der Umgebung Schwaden S bilden.

In einem praktisch realisierten Ausführungsbeispiel eines Geschosses 9, 10, welches zum Abschuss in einem 40 mm Gewehraufsatz vorgesehen ist, beträgt dessen gesamte Masse 72 g, die Länge 100 mm. Seine Anfangsgeschwindigkeit v₀ beim Verlassen des Abschussrohrs 30 beträgt 58 m/s. Die maximale Flugdistanz, im Bogenschuss, beträgt 200 m; die optimale Einsatzdistanz ist zwischen 5 bis 20 m, d.h. im Erstschuss ist auf diese Entfernung ein Ziel von 20 x 20 cm sicher zu treffen. In 50 m Distanz gilt dies für eine Fläche von 55 x 55 cm. In jedem Fall (ab 5 m Flugdistanz) wird eine Energiedichte von 9 J/cm² nicht übertroffen, so dass bei Aufprall des Geschosses auf Personen keine Hautverletzungen oder Brüche entstehen. Ein ungewollter Treffer am Kopf einer Zielperson führt zu keinen schwerwiegenden Gesichts- bzw. Augenverletzungen, da die weiche Kugelkalotte einen äusseren Radius über 150 mm aufweist.

Beim Abschuss des Geschosses 9, 10 überträgt sich die Abschussenergie nicht vollständig auf den Treiberstutzen 12, so dass der Impulskörper 4 ebenfalls aus dem Abschussrohr 30 austritt und in einer geneigten Flugbahn nach kurzer Distanz auf den Boden fällt.

Die Füllmenge an Wirkstoff 17 sowie dessen Dichte lässt sich durch einen Massenausgleich am Verschlusszapfen 14, kompensieren. Der resultierende Massenschwerpunkt des Geschosses 9, 10 kann dadurch in allen denkbaren Fällen auf seine optimale Lage eingestellt werden.

Sämtliche Komponenten sind an sich bekannt:

Die Geschosshülse 2 besteht aus Polyethylen (PE); das Heckteil 9 aus Polyacetal (POM). Das Frontteil 10 ist EPDM (Äthylen-Propylen-Dien-Kautschuk), welcher unter verschiedenen Produktebezeichnungen handelsüblich ist und eine sehr hohe Elastizität aufweist.- Dies ergibt die im Ziel gewünschte Vergrösserung des Wirkungsquerschnitts.

Der Impulskörper 4 besteht aus einem handelsüblichen Kunststoff hoher Dichte, wie beispielsweise Polyacetal oder Polyoxymethylen (Delrin = Warenzeichen der Firma DuPont, USA). Zur Erhöhung der Masse kann er ggf. auch aus einer Aluminiumlegierung gefertigt werden. Die zentrale Anordnung der Treibladung 6, mit den dargestellten geometrischen Verhältnissen, bewirkt eine konzentrische Energieübertragung und damit eine präzise Schussabgabe.

Nicht letale Wirkstoffe können auf Grund des zur Verfügung stehenden grossen Volumens hoch verdünnt sein und trotzdem die erwünschte Wirkung erzielen. Zur Markierung sind neben Farben auch an sich bekannte Duftstoffe denkbar, die bei Gesetzesbrechern eine nachhaltige Wirkung, auch in deren Umfeld verursachen. Ebenfalls sind chemische Markiermedien einsetzbar, die erst später mit physikalischen Mitteln erkennbar werden, wie UV- Strahlung oder Halogendetektoren etc.

### Bezeichnungsliste

- 1: Patroniertes Geschoss
- 2: Patronenhülse
- 2a: innerer Zylindermantel von 2
- 3: Zündelement
- 3': Zündkanal
- 4: Impulskörper
- 5: Hohlraum für Treibladung
- 6: Treibladung
- 7: Abdeckung Treibladung / Abdichtung
- 8: Aussparungen (Ausnehmungen)
- 9: Heckteil Geschoss
- 9': äussere Stege an 9
- 9": innere Stege an 9 (Führungen)
- 9a: Dichtlippe in 9
- 10: Frontteil Geschoss
- 10a: Innenraum von 10 / inneres
- 10b: Sollbruchstelle / Einschnitte
- 11: Seitenführung von 9
- 11a: Luftraum
- 12: Treiberstutzen
- 13: Hohlraum / Ausgleichsraum
- 14: Verschlusszapfen / Massenausgleich
- 15: Kugelkalotte von 10
- 16: schlitzartige Ausnehmungen / Sollbruchstellen
- 17: Wirkstoff
- 18: Führungsring / Führungsmittel radial abstehend
- 19: bombierte Stirnfläche / Kugelkalotte Oberfläche von 15
- 20: Entsteifungen (Ausnehmungen) in 10, 15, 19

- 30: Abschussrohr
- 31: Züge in 30

- A: Abschussrichtung
- R: Radius von 19
- S: Schwaden
- Z: Ziel
- 1: Länge Treibladung
- d: Durchmesser Treibladung

## Patentansprüche

1. Patrone mit einem Perkussionszünder, einer Treibladung (6) und einem Geschoss mit einer bombierten Frontpartie (15) und einem in einem Hohbraum eingelagerten Wirskstoff (17), wobei das Geschoss beim Aufprall am Ziel den Wirkungsquerschnitt vergrössert und den Wirkstoff (17) freisetzt sowie einem in einer Patronenhülse (2) eingesetzten, axial verschieblichen Impulskörper (4), auf welchen die Treibladung (6) wirkt, wobei der Impulskörper (4) in einem achszentralen Hohlraum (5) die Treibladung (6) aufnimmt und kolbenartig ausgebildet ist, und wobei dessen periphere Mantelfläche am inneren Zylindermantel (2a) der Patrone anliegt, **dadurch gekennzeichnet, dass** das Gerchoss Sollbruchstellen (16) ausfweist, dass zwischen dem Boden der Patrone und dem Impulskörper (5) ein Gasraum vorhanden ist, dass das Heckteil (9) des Geschosses (9, 10) einen Treiberstutzen (12) enthält, der am Impulskörper (4) aufliegt und dass am Heckteil (9) wenigstens ein radial abstehendes Führungsmittel (18) vorgesehen ist, welches in Züge (31) eines Abschussrohres (30) eingreift.

2. Patrone nach Anspruch 1, **dadurch gekennzeichnet, dass** die Treibladung (6) im Hohlraum (5) eingepresst ist und einen Durchmesser (d) aufweist, der kleiner ist als dessen Länge (1).

3. Patrone nach Anspruch 1, **dadurch gekennzeichnet, dass** am Heckteil (9) eine radiale Seitenführung (11) vorgesehen ist, die am inneren Zylindermantel (2a) der Patrone anliegt und zentriert ist.

4. Patrone nach Anspruch 3, **dadurch gekennzeichnet, dass** am Heckteil (9) eine ringförmige Dichtlippe (9a) vorhanden ist, die im Innern (10a) eines Frontteils (10) des Geschosses formschlüssig anliegt.

5. Patrone nach Anspruch 4, **dadurch gekennzeichnet, dass** das Frontteil (10) mit schlitzartigen achsparallelen Sollbruchstellen (16) versehen ist.

6. Patrone nach Anspruch5, **dadurch gekennzeichnet, dass** die bombierte Frontpartie des Frontteils (10) des Geschosses eine kalottenförmige Oberfläche (19) mit einem Radius von mindestens 150 mm ist.

7. Patrone nach Anspruch 6, **dadurch gekennzeichnet, dass** die Kugelkalotte (15) periphere Entsteifungen in Form von Ausnehmungen (20) enthält.

8. Patrone nach Anspruch 5, 6, oder 7, **dadurch gekennzeichnet, dass** das Frontteil (10) aus einem Elastomer wie Äthylen-Propylen-Dien-Kautschuk (EPDM) besteht.

## Claims

1. Cartridge having a percussion fuse, a propellant charge (6) and a projectile with a cambered front portion (15) and an active substance (17) stored in a cavity, the projectile increasing the effective cross-section when it strikes the target and releasing the active substance (17), and also having an axially displaceable impulse body (4) which is inserted in a cartridge sleeve (2) and on which the propellant charge (6) acts, the impulse body (4) accommodating the propellant charge (6) in an axially central cavity (5) and being of piston-like design, and its peripheral lateral surface lying against the inner cylindrical lateral surface (2a) of the cartridge, **characterised in that** the projectile has predetermined breaking points (16), **in that** a gas chamber is present between the bottom of the cartridge and the impulse body (5), **in that** the rear part (9) of the projectile (9, 10) contains a driver stub (12) which lies against the impulse body (4), and **in that** at least one radially projecting guide means (18) is provided on the rear part (9) and engages in grooves (31) of a firing tube (30).

2. Cartridge according to Claim 1, **characterised in that** the propellant charge (6) is pressed into the cavity (5) and has a diameter (d) less than the length (1) of the said cavity.

3. Cartridge according to Claim 1, **characterised in that** a radial lateral guide (11) is provided on the rear part (9), the said guide lying against and being centred on the inner cylindrical lateral surface (2a) of the cartridge.

4. Cartridge according to Claim 3, **characterised in that** an annular sealing lip (9a) is present on the rear part (9), the said lip fitting positively in the interior (10a) of a front part (10) of the projectile.

5. Cartridge according to Claim 4, **characterised in that** the front part (10) is provided with slot-like axially parallel predetermined breaking points (16).

6. Cartridge according to Claim 5, **characterised in that** the cambered front portion of the front part (10) of the projectile is a spherical-cap-shaped surface (19) with a radius of at least 150 mm.

7. Cartridge according to Claim 6, **characterised in that** the spherical cap (15) contains peripheral pliancy-conferring areas in the form of recesses (20).

8. Cartridge according to Claim 5, 6, or 7, **characterised in that** the front part (10) is made of an elastomer, such as ethylene-propylene-diene rubber (EPDM).

## Revendications

1. Cartouche avec une amorce à percussion, une charge propulsive (6) et un projectile avec une partie frontale (15) bombée et un produit actif (17) stocké dans un espace creux, où, à l'impact sur la cible, le projectile agrandit la section transversale active et libère le produit actif (17), ainsi qu'un corps à impulsion (4) capable de coulisser axialement, inséré dans une douille de cartouche (2), sur lequel agit la charge propulsive (6), où le corps à impulsion (4) loge la charge propulsive (6) dans un espace creux (5) centré axialement et est réalisé en forme de piston et où la surface d'enveloppe périphérique repose sur l'enveloppe cylindrique intérieure (2a) de la cartouche, **caractérisé en ce que** le projectile présente des points de rupture de consigne (16), qu'entre le fond de la cartouche et le corps à impulsion (5) est présent un espace pour gaz, que la partie arrière (9) du projectile (9, 10) comprend un embout propulseur (12) qui est accolé au corps à impulsion (4) et que sur la partie arrière (9) est prévu au moins un moyen de guidage (18) saillant radialement qui vient en prise dans des tracés (31) d'un canon d'arme (30).

2. Cartouche selon la revendication 1, **caractérisée en ce que** la charge propulsive (6) est compressée dans l'espace creux (5) et présente un diamètre (d) qui est plus petit que sa longueur (1).

3. Cartouche selon la revendication 1, **caractérisée en ce que** sur la partie arrière (9) est prévu un guidage latéral (11), qui est accolé à l'enveloppe cylindrique inférieure (2a) de la cartouche et est centré.

4. Cartouche selon la revendication 3, **caractérisée en ce qu'**un bourrelet d'étanchéité (9a) de forme annulaire, qui repose par correspondance des formes à l'intérieur (10a) d'une partie frontale (10) du projectile, est présent sur la partie arrière (9).

5. Cartouche selon la revendication 4, **caractérisée en ce que** la partie frontale (10) est pourvue de points de rupture de consigne (16) de type fentes, parallèles axialement.

6. Cartouche selon la revendication 5, **caractérisée en ce que** la section frontale bombée de la partie frontale (10) du projectile est une surface en forme de calotte (19) d'un rayon de 150 mm au minimum.

7. Cartouche selon la revendication 6, **caractérisée en ce que** la calotte sphérique (15) comprend des déraidisseurs sous forme d'évidements (20).

8. Cartouche selon la revendication 5, 6 ou 7,
**caractérisée en ce que** la partie frontale (10) est composée d'un élastomère tel que l'éthylène propylène diène monomère (EPDM).
